# EUROPÄISCHE PATENTSCHRIFT

(11) **EP 0 034 390 B1**
(45) Veröffentlichungstag und Bekanntmachung des Hinweises auf die Patenterteilung: **22.08.1984**
(21) Anmeldenummer: 81200156.8
(22) Anmeldetag: 07.02.1981
(51) Int. Cl.: D06B 5/16

(54) **Spulenträger für Färbe- und Bleichmaschinen**
Bobbin-carrier for bleaching and dyeing machines
Porte-bobines pour machines de teinture et de blanchîment

(30) Priorität: 13.02.1980 IT 1989380
(43) Veröffentlichungstag der Anmeldung: 26.08.1981
(73) Patentinhaber: Ronchi, Francesco, I-20050 Sovico, Mailand (IT)
(72) Erfinder: Ronchi, Francesco, I-20050 Sovico, Mailand (IT)
(74) Vertreter: Henke, Erwin

## Beschreibung

Die Erfindung betrifft einen Spulenträger für Färbe- und Bleichmaschinen nach dem Oberbegriff des Anspruches 1.

Ein derartiger Spulenträger ist bekannt aus der FR-A-794064, wobei in diesem Spulenträger die Träger für die einzelnen Spulen auf der Aussenseite der zylindrischen Wand angeordnet sind. Eine solche Anordnung der Träger für die Spulen bringt eine schlechte Ausnutzung des innerhalb des Kessels der Färbe- bzw. Bleichmaschine zur Verfügung stehenden Raumes und die Bildung eines beträchtlichen toten Raumes mit sich, wodurch das Flottenverhältnis gross wird und sich die bekannten nachteiligen Folgen färbereitechnischer, energetischer und wirtschaftlicher Natur einstellen. Ausserdem eignet sich ein solcher Spulenträger mit an seiner Aussenseite angeordneten Spulen schlecht zur Verwendung in auf den Färbevorgang folgenden Trocknungsvorgängen durch Schleudern, da die Festhaltemittel der Spulen auf den Trägern voll der Fliehkraft ausgesetzt sind und daher überdimensioniert werden müssten, um ein Lösen und Abschleudern der Spulen von ihren Trägern zu verhindern. Wenn der mit konischen Spulen bestückte bekannte Spulenträger als Schleudertrommel verwendet würde, dann würden diese konischen Spulen, zufolge der in Richtung von ihrer Basis grösseren Durchmessers zur Basis kleineren Durchmessers wirkenden Fliehkraft, ihren ursprünglichen Aufbau verlieren und ihre Weiterverarbeitung würde praktisch unmöglich gemacht.

Spulenträger der aus der FR-A-794064 bekannten Art konnten sich aus obigen Gründen in der Praxis nicht durchsetzen, so dass nach anderen Lösungen gesucht wurde.

Die DE-A-2555974 zeigt eine Art von Spulenträgern, die auch heute noch fast universell verwendet wird. Es handelt sich dabei um Materialträger, bestehend aus einer Bodenplatte, einer oberen Platte sowie aus einer Anzahl von je durch einen Rohrzylinder umgebenen Spulensäulen. Die Spulensäulen sind lotrecht auf zu einem zentralen Rohr konzentrischen Kreisen zwischen der waagrechten Bodenplatte und der zu dieser parallelen oberen Platte angeordnet.

Bei derartigen Spulenträger sind die Garnspulen gewöhnlich der Reihe nach auf Spulenspindein aufgesteckt, wobei zwischen je zwei Garnspulen eine Trennplatte angeordnet wird und wobei die Reihe von Garnspulen auf jeder Spulenspindel mit Hilfe eines Federstopfens festgelegt wird. Das Auf- und Abladen der Garnspulen benötigt daher einen erheblichen Zeitaufwand.

Ferner sind die Durchgangsquerschnitte für die Flotte durch den Querschnitt des Loches der Trennplatte beschränkt und insbesondere bei mit hochleistungsfähigen Umwälzpumpen ausgestatteten Schnellfärbemaschinen handelt es sich dabei um eine unannehmbare Einschränkung.

Auch diese letztgenannten Spulenträger lassen sich nicht schleudern. Da die Spulenspindeln auf verschiedenen Durchmessern angeordnet sind, würden die auf sie aufgesteckten Garnspulen beim Schleudern unterschiedlich grossen Fliehkräften ausgesetzt, so dass die Garnspulen nach dem Schleudern einen verschieden grossen Restfeuchtigkeitsgehalt hätten. Das Trocknen der Garnspulen wird deshalb normalerweise derart durchgeführt, dass die einzelnen Garnspulen nach dem Färben von den Spulenträgern abgenommen, in eine Schleuder eingebracht und nach dem Schleudern aus dieser entnommen und auf Transportwagen geladen werden, um in einen Trockner eingeführt zu werden. Diese von Hand aus auszuführenden Umladearbeiten bringen einen grossen Zeit- und Arbeitsaufwand mit sich. Wird zum Trocknen der gefärbte Garnspulen hingegen das sogenannte Schnelltrockenverfahren unter Heranziehung hochleistungsfähiger Heissluftumwälzer unter statischem Druck zur Anwendung gebracht, dann kann man sich wohl das Umladen der Garnspulen ersparen, doch bringen die beschränkten Durchtrittsquerschnitte der Spulenträger den Nachteil mit sich, dass die auf den Spulenspindeln unten und oben sitzenden Garnspulen, sofern sie eine gewisse Anzahl überschreiten, unterschiedliche Restfeuchtigkeiten besitzen.

Aufgabe der Erfindung ist es, einen Spulenträger für Färbe- und Bleichmaschinen zu schaffen, der eine möglichst gute Ausnutzung des Innenraumes des Kessels der Maschine unter Niedrighaltung des Flottenverhältnisses gestattet, rasch und leicht mit Garnspulen be- und entladbar ist, grosse Flottendurchtrittsquerschnitte besitzen und einwandfrei schleuderbar ist.

Ausgehend von einem Spulenträger der eingangs definierten Art wird diese Aufgabe mit den Merkmalen des Kennzeichens des Anspruches 1 gelöst.

Vorteilhafte Weiterbildungen der Erfindung ergeben sich aus den Kennzeichen der Unteransprüche.

Nähere Einzelheiten der Erfindung gehen aus der Beschreibung von Ausführungsbeispielen hervor, wobei auf die Zeichnung Bezug genommen wird, in der
Figur 1 einen aus drei übereinandergestellten Einheiten bestehenden, in eine Färbemaschine eingebrachten Spulenträger in vertikalem Axialschnitt zeigt,
Figuren 2 und 3 waagrechte Querschnitte nach den Linien 11-11 und 111-111 in Figur 1 sind,
Figur 4 im einzelnen einen Träger für eine Garnspule im Axialschnitt zeigt,
Figuren 5 und 6 die Festhaltemittel einer Garnspule auf ihrem Träger in zwei verschiedenen Stellungen zeigen,
Figur 7 die Art der Befestigung des Trägers veranschaulicht,
Figur 8 analog wie Figur 1 eine andere Ausführungsform des Spulenträgers zeigt,
Figur 9 eine weitere Ausführungsform des Spulenträgers im Axialschnitt veranschaulicht, und
Figuren 10 und 11 waagrechte Querschnitte nach den Linien X-X bzw. XI-XI der Figur 9 sind.

In den Figuren 1-3 ist der allgemein mit 10 bezeichnete Spulenträger in eine Färbemaschine eingesetzt ersichtlich, welche im wesentlichen aus einem zylindrischen vertikalen Kessel 11 mit dicht schliessendem Deckel 12 besteht, an dessen Boden eine Druck- und eine Rückflussleitung 13 bzw. 14 einer Umwälzpumpe 15 angeschlossen sind, die wechselseitig betreibbar ist. Die Leitungen 13, 14 münden über konzentrische Rohranschlüsse 16, 17 in den Kessel 11, von denen der erste an einem mittleren Ringauflager 18 endet, während der zweite mit dem Kesselboden in Verbindung steht, wo eine Heizschlange 19 zur Erwärmung der Farbflotte angeordnet ist. Von der Mitte des Ringauflagers 18 geht eine lotrechte Säule 20 aus, die zur Festlegung des Spulenträgers 10 innerhalb des Kessels 11 dient.

Es werden hier keine weiteren Einzelheiten der Färbemaschine beschrieben, die in bekannter, herkömmlicher Art ausgeführt sein kann.

In der dargestellten Ausführungsform besteht der Spulenträger aus drei übereinandergestellten Einheiten 10A, 10B, 10C, die untereinander gleich sind, so dass nur eine von ihnen beschrieben werden braucht.

Die Einheit wird durch eine zylindrische undurchlässige Ringwand 21 gebildet, die unten mit einem profilierten Ring 22 und oben mit einer ringförmigen Auflageführung 23 endet.

Auf diese Weise lässt sich eine Einheit über einer anderen anordnen, wobei der Ring 22 der oberen Einheit in die ringförmige Auflageführung 23 der darunterliegenden Einheit eingreift und dabei eine gute Flüssigkeitsdichtung darstellt. Gegebenenfalls können auch (nicht gezeigte) Mittel zur gegenseitigen Kupplung übereinandergestellter Einheiten, beispielsweise in Form eines Bajonettverschlusses, vorgesehen sein.

Die zylindrische undurchlässige Ringwand 21 jeder Einheit ist an ihrer Innenseite mit einer Mehrzahl von Trägern 24 für je eine Spule versehen, die nachfolgend unter Bezugnahme auf die Figuren 4-7 näher beschrieben werden. Diese Träger 24 stehen von der zylindrischen Ringwand 21 radial nach innen weg und sie sind in zweckmässigen gegenseitigen Abständen auf Kreisen in übereinanderliegenden Ebenen (im dargestellten Fall drei Ebenen je Einheit) angeordnet.

Jeder Träger 24 ist wie gesagt dazu bestimmt, eine einzige Spule 25 aufzunehmen und seine Gestalt ist jener der Spule angepasst (im dargestellten Fall handelt es sich um konische Spulen, doch könnte es sich auch um zylindrische Spulen handeln).

In Figur 1 sind die Träger 24 rein schematisch dargestellt.

Vorzugsweise sind sie abnehmbar an der Wand 21 befestigt und eine Ausführungsform ist in den Figuren 4-7 gezeigt. Wie diesen Figuren entnehmbar ist, besteht der Träger aus einem Mittelteil 26 mit vier radialen Rippen 27, deren Aussenwand auf einer Kegelfläche liegt mit einer Achse, die mit jener des Mittelteils 26 zusammenfällt. An der Trägerbasis verbinden die Rippen 27 den Mittelteil 26 mit einem Rohrkörper 28, der mit einem scheibenförmigen Teller 29 versehen ist, in dem durchgehende Löcher 30 vorhanden sind. Dieser Teller 29 kann in Umfangsrichtung gewellt sein. Der Rohrkörper 28 weist eine ringförmige Rille 31 auf, in die der Boden der Hülse 32 der Spule 25 einsteckbar ist. Die Hülse ist über die gesamte Länge gelocht, auf der das Garn 33 auf sie gewickelt ist.

An dem dem Rohrkörper 28 abgewandten Ende des Mittelteils 26 endet derselbe mit einem konischen Kopf 34, an den das Ende der Hülse 32 abdichtend zur Anlage kommt, wie dies in Figur 4 klar ersichtlich ist.

Am Kopf 34 ist zur Festhaltung einer aufgesteckten Spule 25 ein Griff 35 angeordnet. Dieser ist um einen Stift 36 drehbar, der am Kopf aussermittig zur Achse des Griffes und des Kopfes befestigt ist. Dieser Stift 36 dringt in eine Ausnehmung des Griffes 35 ein, in der eine Feder 37 angeordnet ist, die die Basisfläche des Griffes am Kopf 34 anliegend zu halten trachtet. In der Basisfläche des Griffes 35 ist eine kreissektorförmige Rille 38 ausgenommen, die in verdrehter Lage des Griffes 35 (siehe Figur 6) mit dem freien Rand der Hülse 32 der auf den Träger 24 aufgesteckten Spule 25 in Eingriff kommt und somit die Spule am Träger festhält. Befindet sich der Griff 35 hingegen in achsengleicher Lage zum Kopf 34 (siehe Figur 5), dann gestattet er das Aufstecken bzw. Abnehmen der Spule 25.

Der Rohrkörper 28 weist eine Auflageschulter 39 auf und wird von innen in ein entsprechendes Loch 40 der zylindrischen Ringwand 21 gesteckt, um mittels einer Mutter 41 und Beilagscheibe 42 befestigt zu werden.

Durch den seitens der vier Rippen 27 unterteilten Hohlraum des Rohrkörpers 28 steht der an der Innenseite der Wand 21 angeordnete Träger 24 axial mit der Aussenseite der Wand für den Durchtritt der Farbflotte in der einen oder anderen Richtung in Verbindung. Wenn die Flotte beispielsweise durch den Rohrkörper 28 in den Träger 24 eintritt, dann kann sie angesichts des Vorhandenseins des abdichtenden Kopfes 34 nicht in axialer Richtung weiterströmen und muss daher die Hülse 32 und das auf sie gewickelte Garn 33 in radialer Richtung durchströmen.

Der erfindungsgemässe Spulenträger 10 bestehend aus den drei Einheiten 10A, 10B, und 10C steht auf einer Grundplatte auf (siehe Figur 1); insbesondere greift die unterste Einheit 10C mit ihrem profilierten Ring 22 in eine ringförmige Auflageführung 51, mit der die Grundplatte versehen ist, ein und kann an dieser auch mit geeigneten Mitteln verankert sein.

Die Grundplatte 50 liegt ihrerseits auf der mittleren Ringauflage 18 flüssigkeitsdicht auf, welche eine mittlere Öffnung 52 besitzt, durch die die Ringauflage 18 mit dem Anschluss 16 der Leitung 24 in Verbindung steht.

An der Grundplatte 50 ist ein zylindrischer Verdrängungskörper 53 befestigt, der in der Mitte einen axialen Durchbruch aufweist, mittels welchem er auf die mittlere Säule 20 aufgesteckt ist. Der Verdrängungskörper 53 hat die Aufgabe, die Flottenmenge zu verringern und er nimmt praktisch den gesamten Raum innerhalb der Träger 24 für die Spulen ein. Am Verdrängungskörper 53 ist unten eine gelochte zylindrische Wand 54 vorgesehen, durch die der Raum des Druckkessels, in dem der Spulenträger 10 angeordnet ist, mit der mittleren Öffnung 52 der Grundplatte 50 in Verbindung steht.

Schliesslich ist oberhalb des Spulenträgers 10 ein mittels einer Flügelmutter 56 festgespannter Deckel 55 angeordnet, der durch Eingriff eines an ihm angebrachten profilierten Ringes 57 in die ringförmige Auflageführung 23 der obersten Einheit 10A gegen diese abdichtet.

Die Umwälzung der Farbflotte erfolgt in einem Sinn (Pfeil 60 in Figur 1) von der Leitung 13 und dem Anschluss 17 durch den Zwischenraum 58 zwischen der Wand 21 der Einheiten 10A, 10B, 10C und jener des Kessels 11, sodann durch die Träger 24 der Spulen 25 mit gleichförmiger Durchströmung derselben in auf die Träger aufgesteckter Lage, dann durch die gelochte Wand 54 zum Anschluss 16 und in die Leitung 14. Im anderen Sinn (Pfeil 61) strömt die Flotte in entgegengesetzter Richtung.

Eine Ausführungsvariante des Spulenträgers ist in Figur 8 dargestellt, in welcher Teile, die jenen der bisher beschriebenen Ausführungsformen entsprechen, mit den gleichen, jedoch um 100 vermehrten Bezugszeichen bezeichnet sind.

Der Unterschied dieser Variante gegenüber der Ausführungsform der Figuren 1-3 besteht im wesentlichen darin, dass der Spulenträger 110 doppelwandig anstatt einwandig ausgebildet ist. Insbesondere ist konzentrisch um die, die Träger 124 für die Spulen tragende zylindrische undurchlässige Ringwand 121 einer jeden Einheit 110A, 110B und 110C herum eine zweite zylindrische undurchlässige Ringwand 170 angeordnet, die mit der ersten einen Zwischenraum 171 und mit der Wand des Druckkessels 111 einen Zwischenraum 158 bildet. Ferner ist die Bodenplatte 150 hohl und ihr Hohlraum 172 steht mit dem Zwischenraum 171 und mit der mittleren Öffnung 152 der Platte selbst in Verbindung, welch' letztere ihrerseits durch das Auflager 118 mit dem Anschluss 116 der Leitung 114 in Verbindung steht.

Der Deckel 155 ist in diesem Fall nur im Mittelbereich geschlossen und von diesem stehen strahlenkranzartig radiale Rippen 173 ab, welche an ihren Enden den profilierten Ring 157 tragen, der abdichtend zwischen die oberen Enden der beiden konzentrischen Wände 121 und 170 der oberen Spulenträgereinheit 110A eingreift. Auf diese Weise steht der Zwischenraum 158 unten über den Kesselboden, in dem die Heizschlange 119 angeordnet ist, mit dem Anschluss 117 und oben über die Öffnungen zwischen den Rippen 173 mit dem Raum zwischen dem Verdrängungskörper 153 und der Wand 121, in dem die Träger 124fürdie Spulen liegen, in Verbindung.

Die Verbindung zwischen den verschiedenen übereinandergestellten Einheiten des Spulenträgers 110 ist bei dieser Ausführungsform durch einfachen Eingriff der oberen und unteren Enden der Ringwände 121 und 170 der Einheiten hergestellt.

Eine weitere Ausführungsform des Spulenträgers ist in den Figuren 9-11 dargestellt.

Sie ist jener der Figur 8 ähnlich, da sie ebenfalls doppelwandig ausgebildet ist, nur dass in diesem Fall zwei Spulenträger konzentrisch zueinander vorgesehen sind. In den Figuren 9-11 sind die Teile, welche jenen der Ausführungsform nach Figur 8 entsprechen, mit den gleichen, jedoch weiter um 100 vermehrten Bezugszeichen bezeichnet. Ferner sind die den äusseren Spulenträger betreffenden Teile mit dem Index «I» und die den inneren Spulenträger betreffenden Teile mit dem Index «II» bezeichnet.

Wie sich aus diesen Figuren klar ergibt, ist in den Druckkessel 211 ein doppelter Spulenträger 210 I und 210 II eingebracht, der aus zwei konzentrischen Gruppen übereinandergestellter gleicher Spulenträgereinheiten 210A I, 210B und 210C I bzw. 210A II, 210B II und 210C II besteht. Jede Einheit weist eine doppelte undurchlässige Wand 221 und 270 bzw. 221 11 und 270 II mit entsprechendem Zwischenraum 271 I bzw. 271 II auf, wobei an der inneren Wand die radialen Träger 224 I bzw. 224 II für die Spulen angebracht sind.

Es versteht sich, dass der Spulenträger auch aus mehr als zwei konzentrischen Gruppen von übereinandergestellten Trägereinheiten gebildet sein könnte.

Die Vorteile des erfindungsgemässen Spulenträgers können wie folgt zusammengefasst werden.

Das Be- und Entladen der ringförmigen Trägereinheiten kann sehr einfach und rasch durchgeführt werden, nachdem es sich lediglich darum handelt, je Träger eine einzige Garnspule aufzustecken bzw. abzunehmen, ohne dass Trennplatten oder dergleichen angebracht zu werden brauchen, wobei die Spule auf dem betreffenden Träger mit Hilfe eines Schnellverschlusses festgehalten wird, der jedoch nicht notwendigerweise den beschriebenen Aufbau besitzen braucht.

Ein bedeutender wirtschaftlich-organisativer Vorteil besteht darin, dass der Spulenträger rasch zerlegbar ist, indem die untereinander gleichen Trägereinheiten von der Grundplatte abgenommen werden und die Möglichkeit der sofortigen Wiederbenutzung der letzteren für ein neues Färbeverfahren besteht, vorausgesetzt natürlich, dass man über eine gewisse Anzahl von Trägereinheiten als Ausstattung verfügt, die unabhängig voneinander in anderen Arbeitsphasen, wie Beladen mit zu färbendem Material, Ausschleudern und Trocknen des gefärbten Materials verwendet werden können.

Der je kg verfügbare Durchtrittsquerschnitt für Farbflotte ist mindestens zehnmal grösser als jener bei bekannten Spulenträgern, da jede Spule unmittelbar und unabhängig von den anderen mit Flotte beaufschlagt wird. Die Farbflotte tritt mit geringerer Geschwindigkeit durch das Garn, so dass dasselbe schonender behandelt wird.

Ein ganz wesentlicher Vorteil ist der, dass die ringförmigen Trägereinheiten ausgezeichnet schleuderbar sind, da die Garnspulen alle auf dem gleichen Durchmesser angeordnet sind.

Die Trägereinheiten können somit beladen zusammen mit den gefärbten Garnspulen der Färbemaschine entnommen und ohne jegliche Zwischenhandhabung unmittelbar in Schleudervorrichtungen eingesetzt werden.

Die waagrechte Anordnung der behandelten Spulen bringt es mit sich, dass dieselben bei den darauffolgenden Bearbeitungen keinerlei schädliche Verformungen erleiden.

Nach dem Schleudern können die Spulenträger unmittelbar auf geeigneten Wagen in die Trockenvorrichtung übergeführt werden.

Aber auch die Verwendung des Spulenträgers in Schnelltrocknern bringt den Vorteil einer absoluten Gleichförmigkeit der Trocknung mit sich, nachdem sich alle Garnspulen in gleichen Arbeitsbedingungen befinden.

Die Bauweise des Spulenträgers ist äusserst einfach, ohne dass Trennplatten, Stopfen und dergleichen benötigt werden. Die Träger für die einzelnen Spulen, welche vorteilhafterweise aus Kunststoff hergestellt sein können, sind fallweise leicht austauschbar.

Es ist schliesslich darauf hinzuweisen, dass man mit den erfindungsgemässen Spulenträgern, bei Maschinen bis zu einem gewissen Durchmesser, auch eine Herabsetzung des Flottenverhältnisses in der Grössenordnung von 20-30% erzielt,was zufolge der Verminderung des Energie-, Wasser-, Dampf-, Zusatzmittelverbrauches, sowie der umweltschädlichen Abflüsse und der Arbeitszeiten einer Kostenherabsetzung und einer erhöhten Färbbarkeit dank der Erhöhung der Farbzyklen entspricht.

Zum Unterschied von den herkömmlichen Spulenträgern gestattet es der erfindungsgemässe Spulenträger, insbesondere bei Färbemaschinen mit geringem Durchmesser, das Flottenverhältnis auch im Fall der Anwendung von Garnspulen mit grossem Durchmesser praktisch unverändert aufrechtzuerhalten.

Es ist auch noch zu bemerken, dass der in der Beschreibung und in den Ansprüchen verwendete Ausdruck «zylindrische Ringwand» nicht auf eine kreiszylindrische Wand beschränkt aufzufassen ist, das heisst also auf eine Wand mit kreisförmigem Querschnitt, sondern dass dieser Ausdruck ganz allgemein zu gelten hat: der Querschnitt der Wand könnte somit beispielsweise auch vieleckig oder gewellt sein.

Ferner ist es bei den Ausführungsformen des Spulenträgers mit doppelter zylindrischer Ringwand und zugehörigem ringförmigem Zwischenraum auch möglich, diese doppelte zylindrische Ringwand in Umfangsrichtung zu unterteilen, so dass einzelne, auf einem Umfang angeordnete und je an der Innenseite die radialen Träger für die Spulen tragende hohle Elemente bzw. Säulen gebildet werden.

Das Wesen der Erfindung besteht in der Tat darin, dass die einfache oder doppelte Ringwand des Spulenträgers die Träger für die Spulen auf ihrer Innenseite in radialer Anordnung trägt, mit jeweils einer einzigen Spule auf jedem der radialen Träger und mit den Garnspulen in mittelpunktsymmetrischer Anordnung in jeder Querschnittsebene der Wand, um ein Schleudern in einem vollständig ausgewuchteten Zustand zu gestatten.

## Patentansprüche

1. Spulenträger für Färbe- und Bleichmaschinen, bestehend aus einer zylindrischen undurchlässigen Ringwand (21; 121; 221), von der an einer Seite eine Mehrzahl von hohlen durchlässigen Trägern (24; 124; 224) für je eine Spule (25; 125; 225) radial abstehen, die axial mit der anderen Seite der Ringwand in Verbindung stehen und an ihrem freien Ende je mit einem dichtenden Verschlusskopf (34) und mit Festhaltemittein (35) für die aufgesteckte Spule versehen sind, dadurch gekennzeichnet, dass die Träger (24; 124; 224) auf der Innenseite der zylindrischen Ringwand (21; 121; 221) angeordnet sind.

2. Spulenträger nach Anspruch 1, dadurch gekennzeichnet, dass die Träger (24; 124; 224) für die Spulen abnehmbar auf der Innenseite der zylindrischen undurchlässigen Ringwand (21, 121; 221) befestigt sind.

3. Spulenträger nach Anspruch 2, dadurch gekennzeichnet, dass jeder Träger (24) aus einem Mittelteil (26) mit radial abstehenden Rippen (27) gebildet ist, die an der Basis des Trägers den Mittelteil (26) mit einem Rohrkörper (28) verbinden, der mit einem scheibenförmigen Teller (29) versehen und dazu bestimmt ist, in einem Loch (40) der zylindrischen Ringwand (21) befestigt zu werden, wobei der Mittelteil (26) an seinem dem Rohrkörper abgewandten Ende einen erweiterten Kopf (34) aufweist, an dem die Festhaltemittel angebracht sind.

4. Spulenträger nach Anspruch 3, dadurch gekennzeichnet, dass die Festhaltemittel aus einem Federgriff (35) bestehen, der um eine aussermittige Achse (36) drehbar ist und an seiner dem Kopf (34) des Trägers (24) zugewandten Fläche eine kreissektorförmige Rille (38) aufweist, die geeignet ist mit dem Rand der Hülse (32) einer auf den Träger (24) aufgesteckten Spule (25) in Eingriff zu kommen, wenn der Federgriff (35) von einer bezüglich des Kopfes (34) konzentrischen Lage um seine aussermittige Achse (36) verdreht ist.

5. Spulenträger nach Anspruch 1, dadurch gekennzeichnet, dass er eine zweite zylindrische Ringwand (170; 270) aufweist, die im Abstand konzentrisch aussen um die mit den Trägern (124; 224) für die Spulen (125; 225) versehene Ringwand (121; 221) angeordnet ist und mit dieser einen ringförmigen Zwischenraum (171, 271) bildet.

6. Spulenträger nach Anspruch 1, dadurch gekennzeichnet, dass er in mehrere koaxial übereinandergestellte gleiche Trägereinheiten (10A, 10B, 10C; 110A, 110B, 100C; 210A, 210B, 210C) unterteilt ist, die an ihren Enden mit flüssigkeitsdichten Eingriffsorganen (22, 23) und/oder mit Kupplungseinrichtungen versehen sind.

7. Spulenträger nach Anspruch 1, dadurch gekennzeichnet, dass er mit einer Grundplatte (50; 150; 250) und mit einem oberen Deckel (55; 155, 173; 255, 273) versehen ist.

8. Spulenträger nach Anspruch 5, dadurch gekennzeichnet, dass er mit einer hohlen Grundplatte (150; 250) versehen ist, deren Hohlraum (172, 272) mit besagtem Zwischenraum (171; 271) in Verbindung steht, sowie mit einem oberen Deckel (155; 225) der strahlenkranzartig radial vorstehene Rippen (173, 273) besitzt, die in ihren Enden einen Abschlussring (157,257) für den Zwischenraum (171; 271) tragen.

9. Spulenträger nach den Ansprüchen 5 und 8, dadurch gekennzeichnet, dass er mehrere konzentrische Gruppen (2101, 21011) umfasst, die je aus zwei, einen Zwischenraum (2711; 27111) bildenden konzentrischen zylindrischen Wänden (2211, 2701; 22111, 27011) bestehen, von denen die innere Wand (2211; 22111) innen die Träger (2241; 22411) für die Spulen (2251; 22511) trägt, wobei der Zwischenraum (2711; 27111) einer jeden Gruppe mit dem Hohlraum (272) der Grundplatte (250) in Verbindung steht und oben durch einen, seitens der strahlenkranzartigen Rippen (273) getragenen Abschlussring (2571; 25711) abgeschlossen ist.

10. Spulenträger nach Anspruch 1, dadurch gekennzeichnet, dass im freien Raum innerhalb der Träger (24; 124; 22411) der einzelnen Spulen (25; 125; 22511) ein zylindrischer Verdrängungskörper (53; 153; 253) angeordnet ist.

11. Spulenträger nach den Ansprüchen 10 und 7 oder 8, dadurch gekennzeichnet, dass der zylindrische Verdrängungskörper (53; 153; 253) an der Grundplatte (50; 150; 250) fest angebracht ist.

## Claims

1. Bobbin carrier for dyeing and bleaching machines, consisting of a cylindrical impermeable annular wall (21; 121; 221), from which project radially on one side a multiplicity of hollow permeable carriers (24; 124; 224), each for a bobbin (25; 125; 225), which are connected axially to the other side of the annular wall and which are each provided at their free end with a sealing closure head (34) and with retention means (35) for the attached bobbin, characterised in that the carriers (24; 124; 224) are arranged on the inside of the cylindrical annular wall (21 ; 121; 221).

2. Bobbin carrier according to Claim 1, characterised in that the carriers (24; 124; 224) for the bobbins are fastened removably to the inside of the cylindrical impermeable annular wall (21; 121; 221).

3. Bobbin carrier according to Claim 2, characterised in that each carrier (24) is formed from a centre part (26) with radially projecting ribs (27) which, at the base of the carrier, connect the centre part (26) to a tubular body (28) which is provided with a disc-shaped plate (29) and which is intended to be fastened in a hole (40) in the cylindrical annular wall (21), the centre part (26) having, at its end facing away from the tubular body, a widened head (34) to which the retention means are attached.

4. Bobbin carrier according to Claim 3, characterised in that the retention means consist of a spring grip (35) which is rotatable about an eccentric axis (36) and which has, on its surface facing the head (34) of the carrier (24), a groove (38) in the form of a circular sector, which is designed to engage with the edge of the tube (32) of a bobbin (25) attached to the carrier (24), when the spring grip (35) is rotated about its eccentric axis (36) from a position which is concentric relative to the head (34).

5. Bobbin carrier according to Claim 1, characterised in that it has a second cylindrical annular wall (170; 270), which is arranged concentrically on the outside and at a distance round the annular wall (121; 221) provided with the carriers (124; 224) for the bobbins (125; 225), and forms with this annular wall an annular interspace (171, 271}.

6. Bobbin carrier according to Claim 1, characterised in that it is divided into several identical carrrier units (10A, 10B, 10C; 110A, 110B, 110C; 210A, 210B, 210C) which are placed coaxially above one another and which are provided at their ends with liquid-tight engagement means (22, 23) and/or with coupling devices.

7. Bobbin carrier according to Claim 1, characterised in that it is provided with a base plate (50; 150; 250) and with an upper cover (55; 155, 173; 255,273).

8. Bobbin carrier according to Claim 5, characterised in that it is provided with a hollow baseplate (150; 250), the cavity (172, 272) of which is conncected to the said interspace (171; 271), and with an upper cover (155; 225) which has ribs (173, 273) which project radially in the manner of a corona and which carry in their ends a closing ring (157,257) for the interspace (171; 271).

9. Bobbin carrier according to Claims 5 and 8, characterised in that it comprises several concentric groups (2101, 21011) which each consist of two concentric cylindrical walls (2211, 2701; 22111, 27011) which form an interspace (2711; 27111) and the inner wall (2211; 22111) of which carries on the inside the carriers (2241; 22411) for the bobbins (2251; 22511), the interspace (2711; 27111) of each group being connceted to the cavity (272 of the baseplate (250) and being closed off at the top by a closing ring (2571; 25711) carrierd by the corona- like ribs (273).

10. Bobbin carrier according to Claim 1, characterised in that a cylindrical displacement body (53; 153; 253) is located in the free space within the carriers (24; 124; 22411) of the individual bobbins (25; 125; 22511).

11. Bobbin carrier according to Claims 10 and 7 or 8, characterised in that the cylindrical displacement body (53; 153; 253) is attached fixedly to the baseplate (50,150; 250).

## Revendications

1. Porte-bobines pour machines de teinture et de blanchiment comportant une paroi annulaire cylindrique et étanche (21; 121; 221) sur un côté de laquelle sont disposes radialement plusieurs supports creux perméables (24; 124; 224) destinés chacun à une bobine (25; 125; 225) qui sont axialement en liaison avec l'autre côté de la paroi annulaire et sont chacun munis, sur leur extrémité libre, d'une tête de fermeture (34) assurant l'étanchéité et de moyens de retenue (35) des bobines qui y sont disposées, caractérisé en ce que les supports (24; 124; 224) sont disposés sur le côté interne de la paroi annulaire cylindrique (21; 121;221).

2. Porte-bobines selon la revendication 1, caractérisé en ce que les supports (24; 124; 224) des bobines sont fixés de façon amovible sur le côté interne de la paroi annulaire cylindrique étanche (21,121;221).

3. Porte-bobines selon la revendication 2, caractérisé en ce que chaque support (24) est constitué par une partie centrale (26) munie de nervures (27) radiales en saillie, qui relient à la base du support la partie centrale (26) à un corps tubulaire (28) lequel est muni d'un plateau (29) en forme de disque et en outre est prévu pour être fixé dans un trou (40) de la paroi annulaire cylindrique (21), la partie centrale (26) comprenant à son extrémité qui est à l'opposé du corps tubulaire une tête (34) élargie sur laquelle sont disposés les moyens de retenue.

4. Porte-bobines selon la revendication 3, caractérisé en ce que les moyens de retenue sont constitués par une poignée élastique (35) qui peut tourner autour d'un axe excentrique (36) et qui comprend sur sa surface tournée vers la tête (34) du support (24) une gorge (38) en forme de secteur de cercle qui est apte à venir en prise avec le rebord du tube (32) d'une bobine (25) disposée sur le support (24) quand la poignée élastique (35) est tournée autour de son axe excentrique (36) en partant d'une position concentrique à la tête (34).

5. Porte-bobines selon la revendication 1, caractérisé en ce qu'il comprend une seconde paroi annulaire cylindrique (170; 270), disposée à une certaine distance et concentriquement à l'extérieur autour de la paroi annulaire (121; 221 ) munie des supports (124; 224) destinés aux bobines (125; 225), et constituant avec cette dernière un espace intermédiaire de forme annulaire (171; 271).

6. Porte-bobines selon la revendication 1, caractérisé en ce qu'il est subdivisé en plusieurs ensembles de supports (10A, 10B, 10C; 110A, 110B, 110C; 210A, 210B, 210C) unitaires et disposés coaxialement les uns au-dessus des autres, et munis à leur extrémité d'organes d'engagement (22, 23) étanches aux fluides et/ou de dispositifs d'accouplement.

7. Porte-bobines selon la revendication 1, caractérisé en ce qu'il comprend une plaque de base (50; 150; 250) et un couvercle supérieur (55; 155,173; 255, 273).

8. Porte-bobines selon la revendication 5, caractérisé en ce qu'il comprend une plaque de base creuse (150; 250) dont l'espace creux (172; 272) est en liaison avec ledit espace intermédiaire (171; 271) ainsi qu'un couvercle supérieur (155; 255) muni de nervures (173; 273) faisant saillie radialement en couronne et qui portent à leurs extrémités un anneau de fermeture (157; 257) destiné à l'espace intermédiaire (171; 271).

9. Porte-bobines selon les revendications 5 et 8, caractérisé en ce qu'il comprend plusieurs groupes concentriques (210^{I}, 210^{II}), constitués respectivement par deux parois cylindriques et concentriques (221^{I}, 270^{I}; 221^{II}, 270^{II}, constituant un espace intermédiaire (271^{I}: 271^{II}) dont la paroi interne (221^{I}, 221^{II}) supporte à l'intérieur les supports (224^{I}, 224^{II}) des bobines (225^{I}, 225^{II}), l'espace intermédiaire (271^{I}, 271^{II}) de chaque groupe étant en liaison avec l'espace creux (272) de la plaque de base (250) et fermé à la partie supérieure par un anneau de fermeture (257^{I}; 257^{II}) supporté sur le côté des nervures en couronne (273).

10. Porte-bobines selon la revendication 1, caractérisé en ce que, dans l'espace libre à l'intérieur des supports (24; 124; 224^{II}) des bobines individuelles (25; 125; 225^{II}), est disposé un corps cylindrique de déplacement (53; 153; 253).

11. Porte-bobines selon les revendications 10 et 7 ou 8, caractérisé en ce que le corps cylindrique de déplacement (53; 153; 253) est solidaire de la plaque de base (50; 150; 250).
